# EUROPÄISCHE PATENTSCHRIFT

(11) **EP 3 216 972 B1**
(45) Veröffentlichungstag und Bekanntmachung des Hinweises auf die Patenterteilung: **29.05.2019**
(21) Anmeldenummer: 16020076.2
(22) Anmeldetag: 10.03.2016
(51) Int. Cl.: E06B 9/174, E06B 9/50

(54) **GEBÄUDEÖFFNUNGSVERSCHATTUNGSVORRICHTUNG UND LAGERANORDNUNG DAFÜR**
BUILDING OPENING SHADOWING DEVICE AND ASSOCIATED BEARING ASSEMBLY
DISPOSITIF D'OMBRAGE D'UNE OUVERTURE DE BATIMENT ET SYSTEME DE SUPPORT ASSOCIE

(43) Veröffentlichungstag der Anmeldung: 13.09.2017
(73) Patentinhaber: ROMA KG, 89331 Burgau (DE)
(72) Erfinder: Könitzer, Christian, 89359 Kötz (DE); Kraus, Doris, 89435 Mörslingen (DE); Schmöger, Florian, 86356 Neusäß (DE)
(74) Vertreter: Munk, Ludwig

(56) Entgegenhaltungen:
- EP-A1- 1 106 773
- EP-A1- 1 160 414
- DE-U1- 20 207 441
- DE-U1-202009 017 783
- DE-U1-202015 008 731

## Beschreibung

Die Erfindung betrifft gemäß dem Oberbegriff des Anspruchs 9 eine Gebäudeöffnungsverschattungsvorrichtung, insbesondere einen Rollladen mit einem eine motorgetriebene Wickelwelle mit Nothandkurbelgetriebe drehbar abstützenden Wickelwellenkasten, sowie eine Lageranordnung zur dreh- und ortsfesten Lagerung eines motorseitigen Endes der Wickelwelle der Gebäudeöffnungsverschattungsvorrichtung an einer zugeordneten Seite des Wickelwellenkastens gemäß dem Oberbegriff des Anspruchs 1.

Bei Rollläden mit motorgetriebenen Wickelwellen sind sogenannte Nothandkurbeln weit verbreitet. Dabei kann über ein Getriebe eine Handkurbel im Versagensfall des Motors angesetzt werden, um den Behang zu bewegen. Antriebe für Wickelwellen von Rollläden und dergleichen sind dabei üblicherweise als Rohrmotoren ausgeführt, und mit ihrem aus der jeweiligen Wickelwelle ragenden Ende dreh- und ortsfest an dem zugeordneten Kastenseitenteil abgestützt.

Ein Beispiel für die Lagerung eines motorseitigen Endes einer Wickelwelle ist der deutschen Gebrauchsmusterschrift DE 20 2009 003 226 U1 zu entnehmen. Dabei erfolgt die Abstützung des motorseitigen Endes der Wickelwelle über zwei dem Wickelwellenende und dem Kastenseitenteil zwischen geordnete Lagerplatten, von denen die Grundplatte mit einer einzigen Schraube an dem Seitenteil befestigt ist.

Bei Antriebseinheiten mit Nothandkurbelgetrieben, die am Ende der Wickelwelle nicht nur auskragen, sondern auch in axialer Richtung relativ viel Platz beanspruchen ist eine solche Lagerung jedoch ungeeignet.

Beim Einsatz von Antrieben mit zusätzlicher Nothandkurbel wird vielmehr herkömmlich mittels formschlüssiger Sechskantmuttern auf der Antriebsinnenseite und zugeordneten Schrauben, die von außen durch entsprechende Bohrungen an der Blendkappe bzw. am Kastenseitenteil eingeschraubt sind, die motorendseitige Lagerung der Wickelwelle am Seitenteil hergestellt. Im Revisionsfall sind die Schrauben jedoch meistens nicht mehr von außen zugänglich, da die Blendkappen oft innerhalb der Laibung montiert oder überdämmt werden.

Weiterhin zeigen auch die deutsche Gebrauchsmusterschrift DE 20 2015 008 731 U1 und die europäische Patentanmeldung EP 1 106 773 A1 Lageranordnungen für die Lagerung eines motorseitigen Endes einer Wickelwelle, bei denen ein auskragender Abstützabschnitt am dem Kastenseitenteil zugewandten Ende der Wickelwelle mit einer am Seitenteil anzuschraubenden Lagerplattenanordnung in formschlüssigem Eingriff steht und dadurch drehfest am Seitenteil festgelegt ist. Im Revisionsfall müssen dabei jedoch Schraubverbindungen im Bereich oberhalb der Wickelwelle gelöst werden, die nur sehr schwer zugänglich sind.

Die deutsche Patentanmeldung DE 102 04 908 A1 zeigt in einer Ausführungsform einen Rollladen mit handgetriebener Wickelwelle, deren Getriebe mit einem Flansch eine Brücke hintergreift, die an der Kastenseitenwand unterseitig angeschraubt und oberseitig aufgesteckt ist. Auch dort ist die Verschraubung des auskragenden Getriebeflansches an der die Kastenseitenwand übergreifenden Brücke im Revisionsfall nicht oder nur sehr schwer lösbar.

Die deutsche Gebrauchsmusterschrift DE 202 07 441 U1 zeigt ebenfalls einen Rollladen mit handgetriebener Wickelwelle, bei dem sich das Kurbelgetriebe an der Kastenseitenwand abstützt und zwischen der Kastenseitenwand und einem Lagerflansch axialfest gehalten ist, wobei der Lagerflansch im Formschluss zweier Steckzapfen in das Getriebe eingreift und seinerseits an einer an der Kastenseitenwand angeschraubte Lagerplatte drehfest angebracht ist, so dass das Getriebe nicht nur axialfest, sondern auch drehfest gehaltert ist.

Hiervon ausgehend liegt der Erfindung die Aufgabe zugrunde, eine Gebäudeöffnungsverschattungsvorrichtung mit motorgetriebener Wickelwelle und Nothandkurbelgetriebe sowie eine Lageranordnung für das motorseitige Ende der Wickelwelle der Gebäudeöffnungsverschattungsvorrichtung zu schaffen, die einen einfachen Ausbau der Wickelwelle im Revisionsfall erlauben.

Diese Aufgabe wird hinsichtlich der Gebäudeöffnungsverschattungsvorrichtung mit den Merkmalen des Anspruchs 9 gelöst, hinsichtlich der Lageranordnung mit den Merkmalen des Anspruchs 1.

Gattungsgemäß weist die Lageranordnung neben den Kastenseitenteil eine Lagerplatte auf, über welche die Wickelwelle an dem an ihrem motorseitigen Ende auskragenden Getriebe an dem Seitenteil über lediglich auf ihrer im Einbauzustand nach unten gerichteten Seite vorgesehenen Schraubenaufnahmen an dem Seitenteil fixierbar ist. Weiterhin gattungsgemäß weist die Lagerplatte dabei einen im Einbauzustand das Getriebe umfangsseitig umgebenden Grundplattenabschnitt auf, an dem die Lagerplatte und das Seitenteil miteinander verschraubbar sind, sowie einen mit dem Grundplattenabschnitt verbundenen, das Getriebe im Einbauzustand auf seiner dem Seitenteil abgewandten Seite hintergreifenden Halteabschnitt. Der Grundplattenabschnitt und der Halteabschnitt sind dabei so ausgebildet, dass das Getriebe im Einbauzustand zwischen dem Seitenteil und Halteabschnitt axialfest aufgenommen ist bzw. von dem Seitenteil und dem Halteabschnitt axialfest gelagert ist. Weiterhin ist die Lagerplatte dabei so an das Getriebe angepasst, dass das Getriebe über die Lagerplatte und einen im Einbauzustand hergestellten Formschluss zwischen der mit dem Seitenteil verschraubten Lagerplatte und dem Getriebe drehfest am Seitenteil abgestützt ist.

Erfindungsgemäß weist der Halteabschnitt Haltelaschen auf, die von einer im Einbauzustand zur Wickelwellenachse normalen Ebene in einem das Getriebe umfangsseitig umgebenden Bereich axial von dem Seitenteil weg vorstehen und mit ihren Enden auf der dem Seitenteil abgewandten Seite des Getriebes das Getriebe hintergreifen und den Formschluss herstellen.

Die erfindungsgemäße Gebäudeöffnungsverschattungsvorrichtung, insbesondere ein Rollladen weist neben dem am motorseitigen Ende der Wickelwelle auskragenden Getriebe zum Anschluss einer Nothandkurbel an dem Motor am dortigen Wickelwellenende eine entsprechende Lageranordnung zur dreh- und ortsfesten Lagerung des motorseitigen Endes der Wickelwelle über das auskragende Nothandgetriebe auf.

Insgesamt ergibt sich somit eine besonders platzsparende Anordnung des mit einer gewissen Breite über die Wickelwelle auskragenden Nothandkurbelgetriebes insbesondere in axialer Hinsicht. Dadurch, dass sich das Getriebe direkt an der Kastenseitenwand abstützen kann und trotzdem über die das Getriebe umgebende Lagerplatte eine zuverlässige orts- und drehfeste Fixierung gegeben ist kann sichergestellt werden, dass der Behang der Gebäudeöffnungsverschattungsvorrichtung auch bei Einsatz von Nothandkurbelgetrieben bis ganz zum Rand der zu verschattenden Gebäudeöffnung geführt wird, also eine zuverlässige Verschattung bei hoher Windfestigkeit hergestellt wird, ohne dass die dortige Kastenseitenwand oberseitig über das Fenster überstehen muss, was oftmals baulich nicht möglich ist.

Über die Haltelaschen kann das Getriebe dabei einerseits gegen die Kastenseitenwand gedrückt werden, um es axial festzulegen, andererseits kann der zur Drehsicherung nötige Formschluss hergestellt werden.

Vorteilhaft lässt sich die Lagerplatte dabei nicht nur beim Einbau einfach vom dem Motor abgewandten Ende der Wickelwelle her auf die Wickelwelle aufsetzen und dann nach Anbringen der Wickelwelle im Wickelwellenkasten an der unterseitigen Verschraubung eben dort fixieren, sondern vor allem im Revisionsfall, also etwa bei einem Versagen des Wickelwellenmotors auch einfach wieder demontieren.

Denn zum einen reicht es zum Lösen der Lagerplatte vom Kastenseitenteil aus, die unterseitige und damit von unten her durch die üblicherweise an Wickelwellenkästen vorgesehene Revisionsklappe zugängliche Verschraubung zu lösen. Zum Anderen kann dadurch, dass zwischen dem Getriebe und der Lagerplatte lediglich Formschluss besteht, also keine weitere Verschraubung oder dergleichen nötig ist, die Lagerplatte einfach nach hinten weg vom Getriebe abgezogen werden.

Besonders einfach lässt sich die Wickelwelle dann aus ihrer Position im Wickelwellenkasten entnehmen, wenn am dem Motor gegenüberliegenden Ende der Wickelwelle eine sogenannte federnde Achskappe, d. h. ein in Axialrichtung verschiebbar an der Wickelwelle angebrachter Lagerbolzen vorgesehen ist, wie beispielsweise der deutschen Patentanmeldung DE 10 2013 000 278 A1 oder der europäischen Patentschrift EP 1 476 244 B1 zu entnehmen ist, die hier diesbezüglich mit einbezogen werden.

Gemäß einer weiteren vorteilhaften Weiterbildung besteht die Lagerplatte aus zwei Teilen, nämlich einer den Grundplattenabschnitt ausbildenden Grundplatte und einer den Halteabschnitt ausbildenden Halteplatte, die miteinander fest verbunden sind. Denn es hat sich gezeigt, dass häufig die gleichen Wickelwellen mit den gleichen Antrieben in unterschiedlichen Kästen eingesetzt werden, auch abhängig von der Art und Länge des Behangs. Dabei kann durch die zweiteilige Ausbildung der Lagerplatte eine höhere Gleichteiligkeit erreicht werden, weil die Halteplatte für alle Kästen gleich sein kann, wohingegen lediglich die Grundplatte an den jeweiligen Kasten angepasst sein muss. Das Gleiche gilt selbstverständlich auch im umgekehrten Fall, wenn unterschiedliche Getriebe in den selben Wickelwellenkasten eingebaut werden sollen, wobei dann die Grundplatte immer die selbe sein kann und lediglich die Halteplatte ausgetauscht werden muss.

Halte- und Grundplatte könnten dabei theoretisch miteinander verschraubt sein, da diese Verschraubung im Revisionsfall nicht unbedingt gelöst werden muss. Vorteilhaft ist es jedoch, wenn die Halte- und die Grundplatte miteinander vernietet sind. Denn dadurch erhält man eine kostengünstige und platzsparende Verbindung der beiden Teile. Auch eine Schweiß- und Lötverbindung wäre theoretisch denkbar.

Dazu könnten die Haltelaschen so ausgebildet sein, dass sie mit ihren Enden formschlüssig in Ausnehmungen an der dem Seitenteil abgewandten Rückseite des Getriebes der Gebäudeöffnungsverschattungsvorrichtung eingreifen. Alternativ und ergänzend wäre es auch denkbar, die Mehrzahl von Haltelaschen so über den Umfang des Getriebes zu verteilen, dass sich der Formschluss an der Umfangsseite des Getriebes ergibt.

Besonders zuverlässig ist die Lagerung der Wickelwelle an ihrem motorseitigen Ende, wenn die Lagerplatte das Getriebe ringförmig umgibt, also vollständig einschließt und nicht nur auf einer Seite überbrückt.

Vorteilhafte Weiterbildungen sind Gegenstand der übrigen Ansprüche und werden an Hand einer in den beiliegenden Zeichnungen dargestellten Ausführungsform der Erfindung näher erläutert. Es zeigen:
- Figur 1: eine Explosionszeichnung einer motorgetriebenen Wickelwelle mit Nothandkurbelgetriebe und einer Lageranordnung gemäß einer vorteilhaften Ausführungsform der Erfindung;
- Figur 2: eine Halteplatte der in Figur 1 dargestellten Lageranordnung;
- Figur 3: eine Grundplatte der in Figur 1 dargestellten Lageranordnung; und
- Figur 4: eine der Figur 1 entsprechende Ansicht im Einbauzustand.

Zunächst wird Bezug genommen auf die Figur 1, welche eine motorgetriebene Wickelwelle 3 eines Rollladens zeigt, die an ihrem motorseitigem Ende ein in Axialrichtung überstehendes und radial auskragendes Nothandkurbelgetriebe 2 aufweist, sowie an ihrem anderen, motorabgewandten Ende einen gegen Federkraft verschiebbar aufgenommenen Lagerbolzen 6. Zum Einbau wird die Wickelwelle 3 mit ihrem verschiebbar aufgenommenen Lagerbolzen 6 an einem zugeordneten Kastenseitenteil des Wickelwellenkastens angesetzt, der Lagerbolzen eingedrückt und dann die Wickelwelle 3 mit ihrem motorseitigem Ende nach oben eingeschwenkt. Anschließend muss die Wickelwelle 3 an ihrem motorseitigen Ende an einem in Figur 1 dargestellten, zugeordneten Kastenseitenteil 1 axial- und drehfest angebracht werden. Dazu ist eine aus einer Grundplatte 4 und einer Halteplatte 5 bestehende Lagerplatte 4, 5 vorgesehen, wobei die Lagerplatte 4, 5 anders als in der Darstellung in einem Stück, d. h. bei miteinander vernieteter Grundplatte 4 und Halteplatte 5 vor dem Ansetzen des Lagerbolzens 6 von hinten auf die Wickelwelle 3 aufgeschoben wird.

Die Halteplatte 5 ist der Figur 2 im Einzelnen zu entnehmen, die Grundplatte 4 der Figur 3. Die beiden Platten 4, 5 werden dabei zusammengenietet, allerdings in um 180 Grad gedreht der Stellung der Grundplatte 4. Dafür sind an einem ringförmigen Bodenabschnitt der Grundplatte 4 und an einem ebenfalls umlaufenden Bodenabschnitt der Halteplatte 5 entsprechende Bohrungen vorgesehen, die Markierungen tragen, um das Vernieten zu erleichtern.

Die Halteplatte 5 weist dabei zwei von ihren Bodenabschnitt abgekröpfte Haltelaschen 8 auf, die, wie Figur 4 zeigt, im Einbauzustand das Getriebe 2 formschlüssig hintergreifen. Die Grundplatte 4 weist ebenfalls zwei abgekröpfte Laschen 9, 10 auf, die im zusammengenieteten Zustand der Lagerplatte 4, 5 in die gleiche Richtung, nämlich vom Seitenteil 1 weg vom Bodenabschnitt abstehen und zur drehfesten Anbindung an das Seitenteil 1 dienen.

Zum einen ist ein vom Bodenabschnitt der Grundplatte 4 ins Kasteninnere abgekröpfter Verschraubungssteg 9 vorgesehen, welcher eine Randkerbe zur Aufnahme einer Schraube trägt, dem am Seitenteil 1 eine im unteren Bereich des Seitenteils 1 angeformte, sich zum Kasteninneren hin öffnende Verschraubungbuchse zugeordnet ist. Zum anderen ist gegenüber des Verschraubungsstegs 9 ein vom Bodenabschnitt der Grundplatte 4 ins Kasteninnere abgekröpfter Formschlusssteg 10 vorgesehen, welcher eine Randkerbe zur Aufnahme einer entsprechenden Formschlussfeder aufweist, welche im oberen Bereich des Seitenteils 1 angeformt ist und dort zum Kasteninneren hin vorspringt. Zum Befestigen und/ oder Lösen der Lagerplatte 4, 5 am bzw. vom Seitenteil 1 ist vom Monteur also lediglich eine einzige Schraube zu betätigen, die zudem im unteren Bereich des Kastenseitenteils 1 bei Öffnen der Revisionsklappe des Wickelwellenkastens einfach zugänglich ist.

Dadurch, dass die Lagerplatte 4, 5 das Getriebe ringförmig umgibt und das Getriebe sich mit seiner Stirnseite an der Innenwand des Kastenseitenteils 1 abstützen kann, wobei die Drehfixierung über den rückseitigen Formschluss am Getriebe 2 und die beiden Stege 9, 10 am Seitenteil 1 erfolgt, wird die bei herkömmlicher Verschraubung nötige Wandstärke der Motorlagerplatte eingespart, wodurch entsprechend mehr Platz für den Behang ist, der entsprechend breiter und damit windstabiler ausgeführt werden kann.

Abwandlungen und Modifikationen der gezeigten Ausführungsform sind möglich, ohne den Rahmen der Erfindung zu verlassen.

## Patentansprüche

1. Lageranordnung zur dreh- und ortsfesten Lagerung eines motorseitigen Endes einer Wickelwelle (3) einer Gebäudeöffnungsverschattungsvorrichtung an einem zugeordneten Seitenteil (1) eines Wickelwellenkastens, wobei die Wickelwelle (3) am motorseitigen Ende ein auskragendes Getriebe (2) zum Anschluss einer Nothandkurbel (7) an den Motor aufweist, mit:
dem Seitenteil (1), und
einer Lagerplatte (4, 5), über welche die Wickelwelle (3) an dem an ihrem motorseitigen Stirnende auskragenden Getriebe (2) an dem Seitenteil (1) fixierbar ist, wobei
die Lagerplatte (4, 5) lediglich auf ihrer in Einbauzustand nach unten gerichteten Seite eine Anzahl Schraubenaufnahmen aufweist, der eine entsprechende Anzahl Innengewinde am Seitenteil (1) zugeordnet ist, in die jeweils eine Schraube einschraubbar ist, mit der die Lagerplatte (4, 5) und das Seitenteil (1) miteinander verschraubbar sind, wobei
die Lagerplatte (4, 5) einen im Einbauzustand das Getriebe (2) umfangsseitig umgebenden Grundplattenabschnitt (4) aufweist, an dem die Lagerplatte (4, 5) und das Seitenteil (1) miteinander verschraubbar sind, sowie einen mit dem Grundplattenabschnitt (4) verbundenen, das Getriebe (2) im Einbauzustand auf seiner dem Seitenteil (1) abgewandten Seite hintergreifenden Halteabschnitt (5), so dass das Getriebe (2) im Einbauzustand von dem Seitenteil (1) und dem Halteabschnitt (5) axialfest gelagert ist, und wobei
das Getriebe (2) über die Lagerplatte (4, 5) und einen im Einbauzustand hergestellten Formschluss zwischen der verschraubten Lagerplatte (4, 5) und dem Getriebe (2) drehfest am Seitenteil (1) abgestützt ist,
**dadurch gekennzeichnet, dass** der Halteabschnitt (5) Haltelaschen (8) aufweist, die von einer im Einbauzustand zur Wickelwellenachse normalen Ebene in einem das Getriebe (2) umfangsseitig umgebenden Bereich axial von dem Seitenteil (1) weg vorstehen und mit ihren Enden auf der dem Seitenteil (1) abgewandten Seite des Getriebes (2) das Getriebe (2) hintergreifen und den Formschluss herstellen.

2. Lageranordnung nach Anspruch 1, **dadurch gekennzeichnet, dass** die Lagerplatte (4, 5) aus zwei Teilen besteht, einer den Grundplattenabschnitt (4) ausbildenden Grundplatte (4) und einer den Halteabschnitt (5) ausbildenden Halteplatte (5), die miteinander fest verbunden sind.

3. Lageranordnung nach Anspruch 2, **dadurch gekennzeichnet, dass** die Grundplatte (4) und die Halteplatte (5) zusammengenietet sind.

4. Lageranordnung nach Anspruch 1, 2 oder 3, **dadurch gekennzeichnet, dass** das Getriebe (2) auf seiner dem Seitenteil (1) abgewandten Seite Ausnehmungen aufweist, in welche die Haltelaschen (8) mit ihren Enden formschlüssig eingreifen.

5. Lageranordnung nach einem der vorhergehenden Ansprüche, **dadurch gekennzeichnet, dass** die Lagerplatte (4, 5) das Getriebe (2) insbesondere mit ihrer Grundplatte (4) und mit ihrer Halteplatte (5) ringförmig umgibt.

6. Lageranordnung nach einem der vorhergehenden Ansprüche, **dadurch gekennzeichnet, dass** der Grundplattenabschnitt (4) einen flachen, bevorzugt ringförmigen, sich im Einbauzustand an einem flachen Innenwandabschnitt des Seitenteils (1) abstützenden Bodenabschnitt aufweist.

7. Lageranordnung nach einem der vorhergehenden Ansprüche, **dadurch gekennzeichnet, dass** eine Schraubverbindung des Seitenteils (1) mit der Lagerplatte (4, 5) über eine einzige Schraube vorgesehen ist, wozu vorzugsweise ein vom Bodenabschnitt des Grundplattenabschnitts (4) ins Kasteninnere abgekröpfter Verschraubungssteg (9) vorgesehen ist, welcher eine Bohrung oder eine Randkerbe zur Aufnahme der Schraube trägt, sowie eine im unteren Bereich des Seitenteils (1) angeformte, sich zum Kasteninneren hin öffnende Verschraubungsbuchse.

8. Lageranordnung nach einem der vorhergehenden Ansprüche, **dadurch gekennzeichnet, dass** auf der der Verschraubung in etwa gegenüberliegenden Seite des Grundplattenabschnitts (4) ein zusätzlicher Drehsicherungsformschluss des Grundplattenabschnitts (4) mit dem Seitenteil (1) vorgesehen ist, wozu der Grundplattenabschnitt (4) vorzugsweise einen gegenüber des Verschraubungsstegs (9) vom Bodenabschnitt des Grundplattenabschnitts (4) ins Kasteninnere abgekröpften Formschlusssteg (10) aufweist, welcher eine Bohrung oder eine Randkerbe zur Aufnahme eines Formschlusszapfens oder einer Formschlussfeder, welcher bzw. welche im oberen Bereich des Seitenteils (1) angeformt ist und zum Kasteninneren hin vorspringt.

9. Gebäudeöffnungsverschattungsvorrichtung, insbesondere Rollladen, mit einem eine motorgetriebene Wickelwelle (3) drehbar abstützenden Wickelwellenkasten, wobei die Wickelwelle (3) am motorseitigen Ende ein auskragendes Getriebe (2) zum Anschluss einer Nothandkurbel (7) an den Motor aufweist, **dadurch gekennzeichnet, dass** am motorseitigen Ende der Wickelwelle (3) eine Lageranordnung nach einem der vorhergehenden Ansprüche vorgesehen ist.

10. Gebäudeöffnungsverschattungsvorrichtung nach Anspruch 9, **dadurch gekennzeichnet, dass** die Wickelwelle (3) an ihrem motorabgewandten Ende einen in Axialrichtung verschiebbar aufgenommenen Lagerbolzen (6) aufweist.

## Claims

1. Bearing arrangement for the rotationally fixed and stationary bearing of a motor-side end of a winding shaft (3) of a building opening shadowing device on an associated side part (1) of a winding shaft box, wherein the winding shaft (3) has at the motor-side end a projecting gear (2) for connecting an emergency hand crank (7) to the motor, comprising:
the side part (1), and
a bearing plate (4, 5), by means of which the winding shaft (3) can be fixed to the side part (1) at the gear (2) projecting at its motor-side end face, wherein
the bearing plate (4, 5) has only on its side facing downwards in the installed state a number of screw receptacles with which a corresponding number of internal threads on the side part (1) is associated, into each of which a screw can be screwed, by means of which the bearing plate (4, 5) and the side part (1) can be screwed together, wherein
the bearing plate (4, 5) has a base plate section (4) which surrounds the gear (2) on the circumferential side in the installed state and on which the bearing plate (4, 5) and the side part (1) can be screwed together, and a holding section (5) which is connected to the base plate section (4) and engages behind the gear (2) on its side facing away from the side part (1) in the installed state, so that the gear (2) is mounted in an axially fixed manner in the installed state by the side part (1) and the holding section (5), and wherein
the gear (2) is supported on the side part (1) in a rotationally fixed manner via the bearing plate (4, 5) and a positive-locking connection produced in the installed state between the bolted bearing plate (4, 5) and the gear (2),
**characterized in that**
the holding section (5) has holding lugs (8) which project axially away from the side part (1) in a region surrounding the circumference of the gear unit (2) from a plane normal to the winding shaft axis in the installed state, and engage behind the gear (2) with their ends on the side of the gear (2) facing away from the side part (1) and produce the positive-locking connection.

2. Bearing arrangement according to claim 1, **characterized in that** the bearing plate (4, 5) consists of two parts, a base plate (4) forming the base plate section (4) and a holding plate (5) forming the holding section (5), which are firmly connected to one another.

3. Bearing arrangement according to claim 2, **characterized in that** the base plate (4) and the holding plate (5) are riveted together.

4. Bearing arrangement according to claim 1, 2 or 3, **characterized in that** the gear (2) has recesses on its side facing away from the side part (1), into which recesses the holding lugs (8) engage with their ends in a positive-locking manner.

5. Bearing arrangement according to one of the preceding claims, **characterized in that** the bearing plate (4, 5) surrounds the gear (2) annularly, in particular with its base plate (4) and with its holding plate (5).

6. Bearing arrangement according to one of the preceding claims, **characterized in that** the base plate section (4) has a flat, preferably annular, base section which, in the installed state, is supported on a flat inner wall section of the side part (1).

7. Bearing arrangement according to one of the preceding claims, **characterized in that** a screw connection of the side part (1) with the bearing plate (4, 5) is provided via a single screw, for which purpose preferably a screw web (9) is provided which is bent off from the base section of the base plate section (4) into the interior of the box and which carries a bore or an edge notch for receiving the screw, as well as a screw bushing which is integrally formed in the lower region of the side part (1) and opens towards the interior of the box.

8. Bearing arrangement according to one of the preceding claims, **characterized in that** on the side of the base plate section (4) approximately opposite the screw connection, an additional anti-rotation positive-locking connection of the base plate section (4) with the side part (1) is provided, for which purpose the base plate section (4) preferably has a positive-locking web (10) which is bent off in relation to the screw web (9) from the base section of the base plate section (4) into the interior of the box and which has a bore or an edge notch for accommodating a positive-locking pin or a positive-locking spring, which positive-locking pin or spring is integrally formed in the upper region of the side part (1) and projects towards the inside of the box.

9. Building opening shadowing device, in particular roller shutter, having a winding shaft box which rotatably supports a motor-driven winding shaft (3), wherein the winding shaft (3) has at the motor-side end a projecting gear (2) for connecting an emergency hand crank (7) to the motor, **characterized in that** a bearing arrangement according to one of the preceding claims is provided at the motor-side end of the winding shaft (3).

10. Building opening shadowing device according to claim 9, **characterized in that** the winding shaft (3) has at its end facing away from the motor a bearing bolt (6) which is accommodated so as to be displaceable in the axial direction.

## Revendications

1. Ensemble de support destiné à supporter de manière solidaire en rotation et à poste fixe une extrémité côté moteur d'un arbre d'enroulement (3) d'un dispositif d'ombrage d'ouverture de bâtiment sur une partie latérale (1) associée d'un caisson d'arbre d'enroulement, dans lequel l'arbre d'enroulement (3) présente, à l'extrémité côté moteur, un engrenage (2) en saillie destiné à raccorder une manivelle de secours (7) sur le moteur, comprenant:
ladite partie latérale (1) et
une plaque de support (4, 5) par l'intermédiaire de laquelle l'arbre d'enroulement (3) peut être fixé, sur l'engrenage (2) en saillie à son extrémité frontale côté moteur, à la partie latérale (1), dans lequel
la plaque de support (4, 5) ne présente que sur sa face dirigée vers le bas à l'état monté un nombre de logements de vis auquel est associé un nombre correspondant de filets intérieurs sur la partie latérale (1) dans lesquels peut être vissée respectivement une vis au moyen de laquelle la plaque de support (4, 5) et la partie latérale (1) peuvent être vissées entre elles, dans lequel
la plaque de support (4, 5) présente une portion de plaque de base (4) qui entoure de manière circonférentielle l'engrenage (2) à l'état monté et sur laquelle la plaque de support (4, 5) et la partie latérale (1) peuvent être vissées entre elles, ainsi qu'une portion de maintien (5) qui est reliée à ladite portion de plaque de base (4) et s'engage derrière l'engrenage (2) à l'état monté, sur son côté montrant dans la direction opposée à la partie latérale (1), de sorte que, à l'état monté, l'engrenage (2) est logé de manière axialement fixe par la partie latérale (1) et par la portion de maintien (5), et dans lequel
l'engrenage (2) est supporté de manière solidaire en rotation sur la partie latérale (1) par l'intermédiaire de ladite plaque de support (4, 5) et d'un engagement positif réalisé à l'état monté entre la plaque de support (4, 5) vissée et l'engrenage (2),
**caractérisé par le fait que**
la portion de maintien (5) comprend des pattes de maintien (8) qui font saillie axialement de la partie latérale (1), depuis un plan normal à l'axe de l'arbre d'enroulement à l'état monté, dans une zone entourant circonférentiellement l'engrenage (2), et qui s'engagent, par leurs extrémités, derrière l'engrenage (2), sur le côté de l'engrenage (2) qui montre dans la direction opposée à la partie latérale (1), et réalisent l'engagement positif.

2. Ensemble de support selon la revendication 1, **caractérisé par le fait que** la plaque de support (4, 5) se compose de deux parties, d'une plaque de base (4) formant ladite portion de plaque de base (4) et d'une plaque de maintien (5) formant la portion de maintien (5), qui sont solidaires l'une de l'autre.

3. Ensemble de support selon la revendication 2, **caractérisé par le fait que** la plaque de base (4) et la plaque de maintien (5) sont rivetées entre elles.

4. Ensemble de support selon la revendication 1, 2 ou 3, **caractérisé par le fait que** l'engrenage (2) présente des évidements sur son côté montrant dans la direction opposée à la partie latérale (1), dans lesquels s'engagent à engagement positif les extrémités des pattes de maintien (8).

5. Ensemble de support selon l'une quelconque des revendications précédentes, **caractérisé par le fait que** la plaque de support (4, 5) entoure l'engrenage (2) de façon annulaire, en particulier par sa plaque de base (4) et par sa plaque de maintien (5).

6. Ensemble de support selon l'une quelconque des revendications précédentes, **caractérisé par le fait que** la portion de plaque de base (4) présente une portion de fond plate, de préférence annulaire, qui, à l'état monté, s'appuie sur une portion plate de paroi intérieure de la partie latérale (1).

7. Ensemble de support selon l'une quelconque des revendications précédentes, **caractérisé par le fait que** l'on prévoit un vissage de la partie latérale (1) avec la plaque de support (4, 5) au moyen d'une seule vis, à cet effet, de préférence, on prévoit une entretoise de vissage (9) qui est coudée à partir de la portion de fond de la portion de plaque de base (4) dans l'intérieur du caisson et qui possède un perçage ou une encoche de bord destiné(e) à recevoir la vis, ainsi qu'une douille de vissage moulée intégralement dans la zone inférieure de la partie latérale (1) et s'ouvrant vers l'intérieur du caisson.

8. Ensemble de support selon l'une quelconque des revendications précédentes, **caractérisé par le fait que**, sur le côté de la portion de plaque de base (4) qui est à peu près opposé au vissage, un engagement positif supplémentaire de blocage en rotation de la portion de plaque de base (4) avec la partie latérale (1) est prévu, à cet effet, de préférence, la portion de plaque de base (4) présente une entretoise d'engagement positif (10) qui est coudée à partir de la portion de fond de la portion de plaque de base (4) dans l'intérieur du caisson, en vis-à-vis de ladite entretoise de vissage (9), et qui présente un perçage ou une encoche de bord destiné(e) à recevoir un tenon d'engagement positif ou un ressort d'engagement positif lequel est moulé intégralement dans la zone supérieure de la partie latérale (1) et fait saillie vers l'intérieur du caisson.

9. Dispositif d'ombrage d'ouverture de bâtiment, en particulier volet roulant, comprenant un caisson d'arbre d'enroulement supportant en rotation un arbre d'enroulement (3) entraîné par moteur, l'arbre d'enroulement (3) comprenant à l'extrémité côté moteur un engrenage (2) en saillie pour raccorder une manivelle de secours (7) sur le moteur, **caractérisé par le fait qu'**un ensemble de support selon l'une quelconque des revendications précédentes est prévu à l'extrémité côté moteur de l'arbre d'enroulement (3).

10. Dispositif d'ombrage d'ouverture de bâtiment selon la revendication 9, **caractérisé par le fait que**, à son extrémité montrant dans la direction opposée au moteur, l'arbre d'enroulement (3) présente un boulon de support (6) reçu de manière à être déplaçable dans la direction axiale.
